# DEMANDE DE BREVET EUROPEEN

(11) **EP 0 177 379 A1**
(43) Date de publication de la demande: **09.04.1986**
(21) Numéro de dépôt: 85401639.1
(22) Date de dépôt: 12.08.1985
(51) Int. Cl.: E04F 11/12

(54) **Elément préfabriqué pour la construction d'escalier et escaliers ainsi obtenus**

(30) Priorité: 14.08.1984 FR 8413042
(71) Demandeur: ARBEL INDUSTRIE S.A., F-75017 Paris (FR)
(72) Inventeur: Delain, Didier, F-59182 Loffre (FR)
(74) Mandataire: Ecrepont, Robert Pierre

(57) **Abrégé**

L'invention à un élément préfabriqué (3a) qui,par assemblage des élements semblables permet la réalisation d'un escalier (2ₐ) comportant tant des marches (5) formées par des plateaux (4) qu'une structure porteuse et ce que le dit escalier soit en colimaçon (2a) et donc tournant autour d'un seul axe vertical ou tournant en avançant et/ou droit. IL est caractérisé :
- en ce que, c'est dans les plans de chacune des extrémités de son ossature que cet élément présente ses deux pièces d'appui,
- en ce que, ces pièces d'appui viennent latéralement en saillie vers l'extérieur de l'ossature et réalisent des brides parallèles entre elles et,
- en ce que l'une de ces brides au moins concourt à la réalisation d'un plateau de marche.

Application à la construction métallique

## Description

L'invention se rapporte à un élément préfabriqué pour la construction d'escalier et aux escaliers obtenus par assemblage de tels éléments.

Elle s'applique plus particulièrement mais non exclusivement à la réalisation d'escaliers droits et/ou en colimaçon avec ou non des éléments combinés.

On connaît déjà (FR-A-2.520.418) des éléments préfabriqués permettant de réaliser des escaliers droits, courbes et/ou en colimaçon.

Ces éléments connus forment chacun à la fois un des éléments de la structure porteuse et une des marches de cet escalier. Pour cela, ces éléments qui ont en plan une section circulaire sont principalement formés d'un plateau qui réalise le dessus de la marche ainsi que d'un fond bombé ayant une section verticale semi-elliptique pour offrir un bord périphérique qui soutient le plateau et pour réaliser son entretoisement par rapport au plateau d'un autre élément.

Pour leur assemblage, ils font appel à des ferrures de liaison. Ces éléments qui, en plan, sont décalés l'un de l'autre d'environ un demi élément présentent chacun des perçages dont un perçage central d'axe vertical et tout une série de perçages d'axe horizontal répartis sur un cercle situé à sa périphérie. Une ferrure est fixée, d'une part, dans le trou central d'un élément et sur la périphérie de l'autre élément qui, du fait du décalage, sert d'appui ou au moins passe environ sous le centre du premier élément tandis que deux autres ferrures sont fixées sur la périphérie des deux éléments à assembler aux deux points où, en plan, se coupent les cercles des perçages périphériques. Ces éléments limitent les possibilités de forme de plateau de marche et demandent des opérations complexes d'assemblage. On connaît aussi (FR-A-2.035.457 ) des éléments modulaires comprenant une ossature telle un tube cylindrique présentant à ses extrémités de deux pièces d'appui pourvues chacune de moyens complémentaires d'assemblage répartis de manière que l'assemblage entre des éléments puissent se faire par superposition exacte des cercles des pièces d'appui juxtaposées quelle que soit leur orientation réciproque.

Dans ce brevet, les pièces d'appui consistent en des rondelles soudées à l'intérieur du tube de l'ossature légèrement en retrait des faces extrêmes.

Pour accéder aux moyens d'assemblage, le tube est perçé d'un orifice .

La mise en place des éléments d'assemblage en passant par cet orifice, se fait toutefois sans aucune visibilité, ce qui rend le montage extrêmement complexe.

Les pièces d'appui sont en outre disposées de manière à réaliser un emboîtement d'un élément par rapport à l'autre, ceci pour assurer une continuité du faux montant.

Cela interdit toutefois d'intercaler entre les éléments des plateaux réalisant des marches, et de ce fait, celles-ci font appel, pour leur fixation, à des moyens distincts portés par la face externe du cylindre à proximité de l'orifice laissant accès à l'intérieur de l'ossature.

Cela ne permet pas d'orienter la marche par rapport à l'ossature et, en conséquence, ne permet pas de réaliser des escaliers à la fois orientables et inclinés.

En outre, cela ne permet pas la fixation d'organes de soutien des marches à moins de prévoir encore d'autres éléments distincts de ceux assurant l'assemblage des éléments entre eux. Un résultat que l'invention vise à obtenir est un élément permettant de réaliser des escaliers dont l'assemblage est aisé et qui laisse libre choix aux constructeurs tant de la forme des plateaux de marche que de l'inclinaison de l'escalier mais surtout qui, pour porter les marches, ne fait appel à aucun autre moyen d'assemblage que ceux nécessairement prévus pour relier les éléments entre eux.

A cet effet, elle a pour objet un élément du type précité notamment caractérisé en ce que c'est dans les plans de chacune des extrémités de son ossature que chaque élément présente ses deux pièces d'appui, en ce que ces pièces d'appui viennent latéralement en saillie vers l'extérieur de l'ossature et réalise des brides parallèles entre elles et en ce que l'une de ces brides au moins concourt à la réalisation d'un plateau de marche.

Elle a également pour objet les escaliers obtenus par assemblage de tels éléments.

L'invention sera mieux comprise à l'aide de la description ci-après faite, à titre d'exemple non limitatif, en regard du dessin ci-annexé qui représente schématiquement :
- figure 1 un élément entrant dans la réalisation d'un escalier en colimaçon,
- figure 2 : un élement entrant dans la réalisation. d'un escalier dit droit,
- figure 3 : un escalier en colimaçon réalisé exclusivement avec des éléments du type représenté en figure 1,
- figure 4 : un escalier droit réalisé avec des éléments du type représenté en figure 2,
- figures 5 et 6 : des variantes de réalisation de l'élément,
- figure 7 : un exemple d'escalier réalisé avec des éléments du type représenté figures 1 et 2

En se reportant au dessin, on voit que la structure porteuse 1(1ₐ, 1_{b}), d'un escalier 2(2a, 2b), est formée d'éléments superposés 3(3a, 3_{b}) et pourvus de plateaux 4 en vue de former les marches 5 de cet escalier 2.

L'element 3(3ₐ, 3_{b}) a de préférence une section horizontale circulaire.

Il comprend une ossature 10(10ₐ, 10_{b}) et deux pièces d'appui extrêmes 6, 7 parallèles entre elles dont les faces opposées 11, i2 présentent des moyens complémentaires 14, 15 d'assemblage répartis sur des cercles 13 de même diamètre pour que l'assemblage des éléments 3(3ₐ, 3_{b}) entre eux se fasse par superposition exacte des cercles 13 des pièces d'appui 6,_{'} 7 juxtaposées quelle que soit leur orientation réciproque et dont les faces 8, 9 en vis à vis sont donc réliées entre elles au moyen de l'ossature 10(10a, 10_{b}).

De préférence, les moyens complémentaires 14, 15 d'assemblage sont constitués par des perçages 21, traversant de part en part au moins l'une des pièces 6, 7 et recevant des organes de liaison tels des vis, des boulons ou des goujons.

Selon une caractéristique essentielle de l'invention, c'est dans les plans de chacune des extrémités de son ossature que chaque élément présente ses deux pièces d'appui, lesquelles pièces viennent latéralement en saillie vers l'extérieur de l'ossature et réalisent ainsi des brides 6, 7 parallèles entre elles dont l'une au moins concourt à la réalisation d'un plateau de marche. A cet effet, l'ossature est de section horizontale externe plus faible que celle non seulement des brides mais aussi que celle délimitée par les cercles 13 précités sur lesquels les moyens complémentaires 14, 15 des moyens d'assemblage sont avantageusement répartis de même manière.

L'ossature peut être constituée par plusieurs montants 35 de faible section de manière à dégager les brides d'appui 6, 7 (figure 6), mais de préférence, elle est constituée d'une portion de cylindre 25 de diamètre inférieur à celui du dit cercle 13.

Avantageusement, l'ossature est coaxiale au dit cercle 13. De plus, le cylindre 25 sera de préférence formé par un tube et les brides d'appui 6, 7 comporteront des ouvertures 26 en regard de 1a cavité interne du tronçon tubulaire, ce qui permettra alors d'y faire passer diverses canalisations et/ou cables.

Les brides d'appui 6, 7 ont au moins leurs faces opposées 11, 12 qui sont de préférence planes mais, dans une variante de réalisation (figure 6), il peut s'agir de structures en profilés telles des simples cerceaux 17, 18, situés dans des plans parallèles.

Dans ce cas, les moyens complémentaires 14, 15 d'assemblage peuvent comporter un cerceau en profilé ouvert 17 pour venir coiffer celui de l'autre cerceau 18 pour assurer un rigoureux positionnement.

Les moyens complémentaires d'assemblage peuvent dans ce cas être réalisés sous la forme de brides et/ou de colliers.

Qu'elle soit formée d'un seul tube 25 ou plusieurs montants 35, l'ossature 10(10ₐ, lO_{b}) de liaison entre les pièces d'appui 6, 7 d'un même élément 3(3 a 3_{b}), a son axe fictif 23 passant par les centres des cercles 13 qui forment, par rapport au plan des brides, un angle correspondant sensiblement à la pente donnée à l'escalier.

Dans le cas d'un escalier en colimaçon 2 a tournant donc autour d'un axe vertical, l'axe fictif 23ₐ passant par les centres des cercles 13 est alors perpendiculaire au plan contenant les cercles.

Dans le cas d'un escalier dit droit et/ou tournant en avançant l'ossature 10_{b} a son axe fictif 23_{b} passant par les centres des cercles 13 qui forment alors avec le plan des brides un angle différent de quatre vingt dix degrés puisque de valeur correspondant à la pente donnée à l'escalier.

Afin de concourir à la réalisation d'une marche, l'une des brides d'appui de l'élément est étendue jusqu'à acquérir une forme et des dimensions la rendant apte à former directement le plateau 4 d'une marche 5 d'escalier.

Dans une variante de réalisation, on rapporte un plateau 4 soit entre les deux brides d'appui juxtaposées, soit on l'applique au dessus ou au dessous de l'ensemble de ces deux brides -d'appui juxtaposées, lequel plateau est alors pourvu de parties coopérant avec les brides et/ou les moyens complémentaires d'assemblage de celles-ci pour que,grâce au concours ainsi apporté par les brides, le plateau soit lui-même fixé.

Dans tous les cas, le plateau ne nécessite pour sa Flxation aucun autre élément que ceux déjà prévus pour l'assemblage des éléments entre eux.

Dans une variante de réalisation, grâce aux brides externes réalisant entre elles des chapes, les brides concourent encore à la réalisation de la marche par un meilleur soutien du plateau 4 tel le plateau d'une marche d'un escalier en colimaçon 2 a au moyen d'une marche ou d'une ossature 27 de soutien du plateau de cette marche qui présente au moins une paire d'organes opposés 32, 33 coopérant avec des moyens complémentaires d'assemblage en vis à vis des deux pièces d'appui 6, 7 d'un même élément 3 a tel, par exemple, des tourillons 32, 33 traversant des perçages 21 et utilisant donc également les mêmes moyens d'assemblage que ceux utilisés pour l'assemblage des éléments entre eux.

De préférence, cette marche ou ossature de soutien comprendra au moins deux paires d'organes opposés afin de définir exactement sa position par rapport à l'élément.

Certains des éléments et notamment les éléments extrêmes 31 de l'escalier pourront porter une bride présentant un rabat 29 perpendiculaire au plan de la bride d'appui en vue de réaliser une butée reprenant les efforts horizontaux de l'escalier. L'escalier réalisé avec ces éléments peut avantageusement (comme représenté figure 7), comporter alternativement des éléments dont l'axe fictif de l'ossature est perpendiculaire au plan des brides et des éléments dont l'axe fictif est incliné par rapport à ces plans des brides d'un angle différent de quatre vingt dix degrés, lequel escalier peut en outre tourner à partir de toute marche dans un sens ou dans l'autre pour s'adapter à chaque cas particulier rencontré dans la configuration des accès aux différents paliers d'une construction à équiper du dit escalier.

## Revendications

1. Elément préfabrique 3(3 , 3_{b}) qui, par assemblage avec des élements semblables permet la réalisation d'un escalier 2ₐ, 2_{b})comportant tant des marches (5) formées par des plateaux (4) qu'une structure porteuse et ce que le dit escalier soit en colimaçon (2a) et donc tournant autour d'un seul axe vertical ou tournant en avançant et/ou droit (2 b),
chaque élément comprenant deux pièces d'appui extrêmes (6, 7), parallèles et présentant des faces (8, 9) en vis à vis et des faces opposées (11, 12), ces pièces d'appui étant reliées entre elles par leurs faces en vis à vis (8, 9) au moyen d'une ossature (10) tandis que leurs faces opposées (11, 12) sont pourvues sur des cercles (13) de même diamètre de moyens complémentaires d'assemblage (14, 15), cet élément étant CARACTERISE :
- en ce que, c'est dans les plans de chacune des extrémités de son ossature que cet élément présente ses deux pièces d'appui,
- en ce que, ces pièces d'appui viennent latéralement en saillie vers l'extérieur de l'ossature et réalisent des brides (6, 7) parallèles entre elles et,
- en ce que l'une de ces brides au moins concourt à la réalisation d'un plateau de marche.

2. Elément selon la revendication 1 caractérisé en ce que l'ossature a une section externe plus faible que celle non seulement des brides (6, 7) mais aussi que celle délimitée par les cercles (13).

3. Elément selon la revendication 1 caractérisé en ce que l'ossature est constituée par une portion de cylindre de diamètre extérieur inférieur à celui du cercle (13) sur lequel sont disposés les moyens complémentaires d'assemblage.

4. Elément selon la revendication 1 caractérisé en ce que l'ossature est constitué par plusieurs montants (35) de faible section de manière à dégager les brides d'appui (6, 7).

5. Elément selon la revendication 3 caractérisé' en ce que le cylindre est formé par un tube (25) et en ce que les pièces d'appui (6, 7) comportent des ouvertures (26) en regard de la cavité interne du tronçon tubulaire.

6. Elément selon la revendication 1 caractérisé en ce que l'ossature (₁₀, ₁₀a, 10_{b}) de liaison entre les pièces d'appui (6, 7) d'un même élément (3, 3a, 3_{b}) a son axe fictif (23) passant par les centres des cercles (13) qui forment par rapport au plan des brides un angle correspondant à la pente globale de l'escalier.

7. Elément selon la revendication 1 caractérisé en ce qu'afin de concourir à la réalisation d'une marche, un des brides d'appui (6, 7) de l'élément est étendue jusqu'à acquérir une forme et des dimensions la rendant apte à former directement le plateau (4) d'une marche (5) d'escalier.

8. Elément selon la revendication 1 caractérisé en ce que le plateau est rapporté et fixé que ce soit entre les deux brides d'appui juxtaposées ou contre l'ensemble des deux brides qui au montage sont juxtaposées et en ce que ce plateau est pourvu de parties coopérant avec au moins certains des éléments que sont les brides et les moyens complémentaires d'assemblage de celles-ci pour être lui-même fixé à l'élément.

9. Elément selon la revendication 1 caractérisé en ce que le plateau est soutenu par une ossature (27) présentant au moins une paire d'organes opposés (32, 33) coopérant avec les moyens d'assemblage complémentaires en vis à vis des deux brides d'appui (6, 7) d'un même élément (3).

10. Escalier caractérisé en ce qu'il est au moins en partie réalisé avec des éléments selon l'une quelconque des revendications 1 à 9.
